# FASCICULE DE BREVET EUROPEEN

(11) **EP 0 097 393 B1**
(45) Date de publication et mention de la délivrance du brevet: **01.04.1987**
(21) Numéro de dépôt: 83200839.5
(22) Date de dépôt: 09.06.1983
(51) Int. Cl.: G04B 39/00

(54) **Boîte de montre bracelet**
Armbanduhrgehäuse
Strap watch case

(30) Priorité: 21.06.1982 CH 3805/82
(43) Date de publication de la demande: 04.01.1984
(73) Titulaire: FIRMA H. FINGER, CH-2543 Lengnau b. Biel (CH)
(72) Inventeur: Ratajski, Michel, CH-2503 Bienne (CH)
(74) Mandataire: Rochat, Daniel Jean

## Description

La présente invention résulte de recherches ayant pour but de perfectionner la construction des boîtes de montre à différents points de vue: réduction de la hauteur totale de la boîte, amélioration de l'esthétique, augmentation de la sécurité et notamment de la résistance aux chocs, simplification de la construction.

La tendance à la réduction de l'épaisseur totale des montres pousse actuellement les constructeurs à utiliser des verres en matière minérale plats et à réduire autant que possible leur épaisseur. Les limitations dans ce sens dépendent de la résistance du verre aux chocs et aux contraintes thermiques.

D'autre part, les recherches dans le sens de l'amélioration de l'esthétique sont orientées vers la réalisation de verres en matière minérale dure qui s'étendent jusqu'à la périphérie de la boîte, de sorte que leur tranche est visible sur toute sa hauteur. Ceci pose le problème de la liaison de la matière minérale avec la pièce annulaire destinée à la supporter, lunette ou corps de boîte. Cette dernière pièce peut être, soit en métal, soit en une autre matière relativement dure et généralement opaque.

Ainsi le fascicule de demande de brevet européen 00 41 481 divulgue une boîte de montre-bracelet comportant un verre en matière minérale, une pièce annulaire de support du verre, d'un autre matériau, et des moyens aussurant une liaison étanche entre le verre et le support.

On a déjà prévu dans la construction horlogère des éléments amortisseurs de chocs utilisant des anneaux en un élastomère vulcanisable mis en place entre deux bagues métalliques et liés à ces deux bagues par vulcanisation de l'anneau en place entre les deux bagues. Le brevet CH 499 148 notamment, décrit une réalisation de ce genre. La technique de liaison d'une pièce en élastomère sur un support rigide, notamment en métal, est bien connue. Les surfaces de deux pièces à assembler sont enduites de liants organiques en dissolution, appropriés aux matières des deux pièces. Celles-ci sont placées dans un moule à la température de vulcanisation. L'élastomère porté à la température nécessaire à son écoulement est ensuite amené sous pression par un ou plusieurs canaux dans l'espace compris entre les deux pièces à assembler et vulcanisé en même temps que les liant organiques à une température comprise entre 200 et 300°C selon l'élastomère utilisé. La vulcanisation a pour effet de donner à l'élastomère sa structure définitive, notamment son élasticité, tout en réalisant une adhérence interface très efficace entre l'élastomère et les supports.

La résistance en traction obtenue est de l'ordre de 50 à 100 bar. Les élastomères utilisables peuvent être, par exemple, le nitrile, le butyl, le néoprène, le polyuréthane, etc.

La même application peut également être envisagée avec un plastomère. L'épaisseur du joint ainsi adhérisé doit être de l'ordre de 0,30 à 0,50 mm, le polyuréthane permettant même des épaisseurs de l'ordre de 0,10 mm.

Dans le domaine des boîtes de montre, la vulcanisation d'éléments en élastomères sur des supports métalliques est également connue. Selon la demande de brevet anglais GB-2 039 099, on sait lier des garnitures d'étanchéité sur des épaulement des pièces qui les supportent, par cette technique, et la demande de brevet français FR-2 463 437 décrit un procédé consistant à revêtir l'intérieur de la carrure d'une boîte de montre par un joint adhérant à la carrure par vulcanisation.

Toutefois, ces applications connues ne représentaient une amélioration ni au point de vue de la réduction de l'épaisseur de la boîte ni au point de vue de l'esthétique ni au point de vue de la simplification. Or, on s'est aperçu que la vulcanisation permettait de réaliser des liaisons fiables sur des verres métallisés et que les résistances obtenues étaient compatibles avec les exigences posées aux boîtes de montres.

Dans le but d'atteindre les améliorations et les perfectionnements mentionnés au début, la boîte de montre selon l'invention, du genre défini plus haut, est caractérisé,en ce que les dits moyens de liaison sont constitués par un anneau intercalaire en une matière solidifiée par vulcanisation, cet anneau étant entièrement engagée entre la face inférieure du verre et la face supérieure du support et étant lié à demeure à ces surfaces opposées du verre et du support de manière à maintenir ces deux pièces à une distance prédéterminée l'une de l'autre.

Ce mode de liaison entre la partie de boîte comportant le verre et l'autre partie de la boîte a pour effet que le verre est suspendu élastiquement, de sorte que sa résistance aux chocs est grandement améliorée. De plus, les contraintes, notamment d'origine thermique, ne se transmettent plus au verre. Ce dernier peut être réalisé sous forme d'une plaque de matière minérale très mince. On peut ainsi réduire l'épaisseur du verre jusqu'à une valeur de l'ordre de 0,4 mm sans encourir les risques qu'offrent avec des verres aussi minces les modes de fixation connus jusqu'à maintenant.

On va décrire ci-après, à titre d'exemple, différentes formes de réalisation possibles de l'objet de l'invention en se référant au dessin annexé, dont:
les fig. 1 et 2 sont des vues en coupe axiale partielle de deux formes de réalisation de la boîte de montre selon l'invention, et
les fig. 3 et 4 des vues en coupe fragmentaires de variantes d'exécution.

A la fig. 1, la boîte de montre-bracelet comporte une première partie formée d'une corps de boîte annulaire 1 et d'un fond 2 fixé au corps de boîte par un cran ménagé sur le bord supérieur de sa paroi latérale 3. Le corps de boîte peut être en acier ou en or, ou encore en un métal différent ou toute autre matière stable propre à la réalisation des boîtes de montres. Le fond 2 sera en règle générale en acier. Sa paroi périphérique 3 est engagée à cran sur le rebord inférieur 4 du corps de boîte 1, ce qui enferme entre les deux pièces une garniture d'étanchéité 5. Le corps de boîte 1 est muni de moyens de fixation à un bracelet. Il comporte également un passage transversal pour l'engagement d'un moyen de commande. Toutefois, ces moyens ne sont pas visibles à la Fig. 1.

A sa partie supérieure le corps de boîte 1 présente une face plane annulaire 6 dont la largeur est de l'ordre de 2,5 mm à 3 mm. Le corps de boîte 1 peut être circulaire ou d'une autre forme. Dans l'exécution de la fig. 1, la face 6 s'étend du bord extérieur au bord intérieur. Dans le cas d'une réalisation pour montre d'homme dont le diamètre est de l'ordre de 30 mm, l'aire de la face supérieure 6 atteint ainsi 2 à 3 cm².

La boîte comporte une seconde partie qui, dans la forme d'exécution de la fig. 1, est constituée exclusivement par une plaque plane mince 7, d'une matière minérale transparente comme le verre ou d'un cristal tel que le saphir. Ce verre 7 présente donc une face inférieure plane 8 qui recouvre le mouvement 9, le cadran 10, les canons d'aiguillage 11 et 12. La périphérie de cette face 8 reçoit une couche mince d'un revêtement opaque 13 constitué d'un métal adhérant au verre. Le dépôt de ce revêtement peut être réalisé par exemple par métallisation sous vide. On notera qu'en variante, la périphérie de la face inférieure du verre 8 pourrait également être dépolie.

La liaison entre le verre 7 et le corps de boîte 1 est assurée par un anneau intercalaire 14 en une matière vulcanisable, par exemple un élastomère qui est lié par adhérence, d'une part, par sa face inférieure à la face supérieure 6 du corps de boîte 1 et, d'autre part, par sa face supérieure au revêtement métallisé 13 ou à la partie périphérique dépolie de la surface 8. L'anneau 14 a une épaisseur de l'ordre de 0,3 à 0,5 mm. Sa section, obtenue grâce à la forme des moules qui contiennent les parties 1 et 7 lors de la réalisation de la liaison, est rectangulaire, la surface extérieure s'étendant dans le prolongement de la surface latérale externe du corps 1. On a rappelé au début comment l'opération de vulcanisation en place est réalisée et il n'est pas nécessaire de revenir ici sur cette opération. On voit que la couche métallisée opaque 13 a pour effet de masquer l'anneau 14 et que le verre 7 s'étend grâce à cette réalisation jusqu'à la périphérie de la boîte où il est visible sur toute son épaisseur et tout son pourtour.

Le mouvement 9 est fixé à l'intérieur du corps 1 par un cercle d'encageage 15 qui soutient à la fois le cadran 10 et le filet de platine du mouvement 9.

Dans la forme de réalisation représentée à la fig. 2, on retrouve le verre 7 qui est également de préférence en saphir et qui s'étend jusqu'à la périphérie de la boîte. Le corps de boîte est ici une pièce annulaire 16 dont la partie supérieure présente un rebord saillant 17 qui forme le réhaut de la boîte. Extérieurement, ce rebord 17 est entouré par un épaulement 18 qui est plan et qui s'étend jusqu'à la surface latérale 19 du corps de boîte 16. Comme la coupe représentée à la fig. 2 est orientée sur 3 h, on voit la constitution du passage de tige dans lequel est engagée un tige de commande (non représentée) disposée radialement et permettant d'agir sur des élément d'un mouvement 20 fixé par le cercle d'encageage 21 à l'intérieur du corps de boîte 16. Sur l'orientation de 3 h, un logement 22 est ménagé dans la paroi du corps 16 depuis l'épaulement supérieure 18. Le fond de ce logement peut avoir une allure en U. D'autre part, une forure 23 traverse la paroi du corps 16 de part en part, son axe coïncidant avec celui du fond semi-circulaire du logement 22.

La liaison entre le verre 7 et le corps de boîte 16 étant réalisée dans cette forme d'exécution par un anneau intercalaire 24 en un élastomère vulcanisable, on voit que cet anneau peut être rendu solidaire d'un remplissage 25 formé de la même matière et jouant le rôle d'une garniture d'étanchéité assurant le passage de la tige de commande. Lors de la mise en place de l'anneau 24, on engage également de la matière non vulcanisée dans le logement 22 en prenant soin au préalable de placer dans la forure 23 une tige présentant une gorge en regard du logement 22 afin que le remplissage 25 forme, après vulcanisation, un bourrelet en saillie dans le passage 22. Comme dans la première forme d'exécution, la périphérie de la face inférieure 26 du verre 7 peut être métallisée ou dépolie. Elle peut aussi, le cas échéant, être maintenue dans son état lisse naturel. A sa partie inférieure, la boîte décrite est fermée par un fond 2 qui peut avoir la même constitution que dans la première forme d'exécution, la garniture 5 étant logée au même endroit.

Avec les deux formes d'exécution décrites ci- dessus, les moules destinés à contenir les masses d'élastomère formant l'anneau 14 ou l'anneau 24 doivent, comme on l'adit, présenter des dégagements afin de permettre les dilatations de l'élasto- mere et son dégazage au cours du traitement de vulcanisation. La variante de la fig. 3 montre une conformation du logement destiné à recevoir l'anneau intercalaire de liaison qui permet de simplifier la réalisation des moules. Le corps de boîte 27 présente ici un rebord saillant intérieur 28 et un rebord saillant extérieur 29 entre lesquels s'étend un épaulement 30 qui forme une surface de liaison à l'anneau intercalaire. Dans cet épaulement sont percées diverses forures 31 s'étendant dans le sens axial, de sorte que lors de la mise en place de l'anneau intercalaire 32, le surplus de matière 33 peut s'engager dans les forures 31. Le verre 34, visible à la fig. 3, est donc lié au corps de boîte 27 par la périphérie de sa face inférieure 35 qui peut être métallisée ou dépolie et qui est en contact avec la face supérieure de l'anneau 32, alors que cet anneau est masqué aussi bien vers le haut par le revêtement métallisé 36 que latéralement à l'extérieur et à l'intérieur par les rebords saillants 28 et 29.

Dans une variante comme celle de la fig. 4, l'anneau intercalaire désigné ici par 37 lié à un corps de boîte 38, comme dans le cas de la première forme d'exécution, est lié par sa face supérieure à une pièce mince 39 qui peut être, soit une plaque transparente couvrant toute la boîte, soit une pièce annulaire, le constituant supérieur de la glace étant réalisé par une plaque 40 en verre minéral ou en saphir collée sur la pièce 39. Cette plaque supérieure 40 peut, elle, porter le revêtement métallisé 41 si la pièce 39 est transparente et si elle est vulcanisée directement sur l'anneau 37 sans revêtement métallisé.

On peut imaginer encore d'autres formes de réalisation d'une boîte de montre dans laquelle la partie comportant le verre est liée à la partie principale, notamment à la partie comportant les moyens de liaison au bracelet, par un anneau intercalaire vulcanisé. Alors que dans les formes d'exécution décrites, l'anneau intercalaire est vulcanisé sur un corps de boîte, il pourrait aussi être vulcanisé sur une lunette. Le rebord de celle-ci pourrait aussi entourer le verre.

Dans une forme d'exécution comme celle de la fig. 2, on pourrait prévoir plusieurs passages transversaux, par exemple pour plusieurs poussoirs dans le cas d'une montre digitale, en vulcanisant en place la matière des bagues d'étanchéité comme représenté à cette figure.

D'autre part, on a décrit des verres plats, mais, bien entendu, le moyen de liaison que constitute l'anneau vulcanisé serait applicable très avanta- gusement à des verres cintrés dans le cas, par exemple, où l'on désire réaliser des boîtes épousant la forme du poignet.

## Revendications

1. Boîte de montre-bracelet comportant un verre (7) en matière minérale, un pièce annulaire (1) de support du berre, d'un autre matériau, et des moyens assurant une liaison étanche entre le verre et le support, caractérisée en ce que les dits moyens de liaison sont constitués par un anneau intercalaire (14) en une matière solidifée par vulcanisation, cet anneau étant entièrement engagé entre la face inférieure du verre et la face supérieure du support et étant lié à demeure à ces surfaces opposées (6, 13) du verre et du support de manière à maintenir ces deux pièces à une distance prédéterminée l'une de l'autre.

2. Boîte de montre selon la revendication 1, caractérisé en ce que les dites surfaces (6, 13) opposées du verre (7) et du support (1) sont formées par une zone annulaire de la face inférieure du verre et par la face supérieure annulaire du support, l'anneau intercalaire (14) présentant une épaisseur constante de son bord extérieur à son bord intérieur, et son bord extérieur étant apparent sur le pourtour de la boîte.

3. Boîte de montre selon la revendication 1, caractérisée en ce que ladite pièce de support (1) est formée d'un corps de boîte destiné à porter le mouvement (9), ce corps de boîte ayant une face supérieure annulaire (6) qui constitue la surface de liaison du corps de boîte à l'anneau intercalaire (14).

4. Boîte de montre selon l'une quelconque des revendications précédentes, caractérisée en ce que le verre (7) présente à la périphérie de sa face inférieure une zone métallisée agencée de façon à masquer l'anneau intercalaire (14).

5. Boîte de montre selon la revendication 4, caractérisée en ce que l'anneau intercalaire (14) est lié par vulcanisation directement à ladite zone métallisée du verre.

6. Boîte de montre selon la revendication 1, caractérisée en ce que ledit anneau intercalaire (14) est lié par vulcanisation à une surface annulaire dépolie du verre.

7. Boîte de montre selon la revendication 1, caractérisée en ce que ledit anneau intercalaire (14) est lié par vulcanisation directement sur une surface polie du verre.

8. Boîte de montre selon la revendication 3, caractérisé en ce que le corps de boîte (16) comporte une paroi annulaire qui entoure le mouvement (20), qui présente dans son épaisseur un ou plusieurs logements (22) que traversent des trous radiaux (23) destinés au passage d'une tige de commande, et en ce que l'anneau intercalaire (24) en matière vulcanisable est solidaire d'un remplitsage (25) de la même matière qui occupe le ou les dits logements (22) de façon à constituer une garniture d'étanchéité en contact avec la tige.

9. Boîte de montre selon la revendication 1, caractérisée en ce que l'anneau intercalaire (32) s'étend entre deux rebords saillants (29, 28) venus d'une pièce extérieurement et intérieurement avec un corps de boîte (27), et en ce que celui-ci présente des dégagements (31) permettant l'amenée de la matière vulcanisable, son dégazage et son expansion au moment de la réalisation de la fixation du verre.

10. Boîte de montre selon la revendication 1 ou la revendication 2, caractérisée en ce que ladite pièce annulaire de support est une lunette.

11. Boîte de montre selon l'une quelconque des revendications 1, 2 ou 10, caractérisée en ce que ladite pièce annulaire de support du verre est en métal.

## Patentansprüche

1. Armbanduhrengehäuse mit einem Glas (7) aus mineralischem Material, einem ringförmigen Stützteil (1) für das Glas aus einem anderen Material und Mitteln, welche eine wasserdichte Verbindung zwischen dem Glas und dem Stützteil gewährleisten, dadurch gekennzeichnet, dass die Verbindungsmittel einen Zwischenring (14) aus einem durch Vulkanisierung verfestigten Material umfassen, wobei der Ring ganz zwischen der unteren Fläche des Glases und der oberen Fläche des Stützteils angeordnet und mit den gegenüberliegenden Flächen (6,13) des Glases und des Stützteiles fest verbunden ist, derart, um die beiden Stücke in einer vorbestimmten Distanz voneinander zu halten.

2. Uhrengehäuse nach Patentanspruch 1, dadurch gekennzeichnet, dass die genannten, einander gegenüberliegenden Flächen (6, 13) des Glases (7) und des Stützteils (1) durch eine ringförmige Zone der unteren Fläche des Glases und der oberen ringförmigen Fläche des Stützteils gebildet werden, wobei der Zwischenring (14) eine konstante Dicke von seinem äusseren Rand zu seinem inneren Rand aufweist, und der äussere Rand über den äusseren Umfang des Gehäuses sichtbar ist.

3. Uhrengehäuse nach Patentanspruch 1, dadurch gekennzeichnet, dass der genannte Stützteil (1) durch einen Gehäusekörper gebildet wird, der bestimmt ist, das Uhrwerk (9) aufzunehmen, wobei der Gehäusekörper eine obere ringförmige Fläche (6) aufweist, welche die Verbindungsfläche des Gehäusekörpers mit dem Zwischenring (14) bildet.

4. Uhrengehäuse nach einem der vorangehenden Patentansprüche, dadurch gekennzeichnet, dass das Glas (7) um Umfang seiner unteren Fläche einen metallisierten Bereich aufweist, der so angeordnet ist, dass er den Zwischenring (14) überdeckt.

5. Uhrengehäuse nach Patentanspruch 4, dadurch gekennzeichnet, dass der Zwischenring (14) durch Vulkanisation direkt mit der genannten metallisierten Zone des Glases verbunden ist.

6. Uhrengehäuse nach Patentanspruch 1, dadurch gekennzeichnet, dass der genannte Zwischenring (14) durch Vulkanisation mit einer ringförmigen, matten Oberfläche des Glases verbunden ist.

7. Uhrengehäuse nach Patentanspruch 1, dadurch gekennzeichnet, dass der genannte Zwischenring (14) durch Vulkanisation direkt mit einer polierten Oberfläche des Glases verbunden ist.

8. Uhrengehäuse nach Patentanspruch 3, dadurch gekennzeichnet, dass der Körper des Uhrengehäuses (16) eine ringförmige Wand aufweist, die das Uhrwerk (20) umgibt und eine oder mehrere Ausnehmungen (22) aufweist, welche durch radiale Löcher (23) durchdrungen werden, welche zur Aufnahme einer Bedienungswelle bestimmt sind, und dass der Zwischenring (24) aus vulkanisierbarem Material mit einer Füllung (25) des gleichen Materials verbunden ist, welche die Ausnehmung oder die Ausnehmungen (22) auf solche Art ausfüllt, um einen Dichtungseinsatz in Kontakt mit der Bedienungswelle zu schaffen.

9. Uhrengehäuse nach Patentanspruch 1, dadurch gekennzeichnet, dass der Zwischenring (32) sich zwischen zwei auskragenden Rändern (29, 28) erstreckt, die von einem äusseren und inneren Teil eines Uhrengehäusekörpers (27) herrühren, wobei dieser einen freien Raum (31) bildet, der die Zuführung des vulkanisierbaren Materials, seine Entgasung und seine Expansion im Moment der Befestigung des Glases ermöglicht.

10. Uhrengehäuse nach Patentanspruch 1 oder 2, dadurch gekennzeichnet, dass der ringförmige Stützteil ein Glasreif ist.

11. Uhrengehäuse nach einem der Patentansprüche 1, 2 oder 10, dadurch gekennzeichnet, dass der ringförmige Stützteil des Glases aus Metall besteht.

## Claims

1. Wrist watch case comprising a glass (7) of mineral material, an annular glass-support part (1) of another material, and means ensuring a fluid-tight bond between the glass and the support, characterized in that the said binding means consist of an interposed ring (14) of a material solidified by vulcanization, this ring being entirely engaged between the lower face of the glass and the upper face of the support and being permanently bound to these opposed surfaces (6, 13) of the glass and of the support so as to keep these two parts at a predetermined distance from one another.

2. Watch case according to claim 1, characterized in that the said opposed surfaces (6, 13) of the glass (7) and of the support (1) are formed by an annular zone of the lower face of the glass and by the annular upper face of the support, the interposed ring (14) having a constant thickness from its outside edge 'to its inside edge, and its outside edge being visible on the circumference of the case.

3. Watch case according to claim 1, characterized in that said support part (1) is formed of a case body intended to bear the movement (9), this case body having an annular upper face (6) which constitutes the binding surface of the case body to the interposed ring (14).

4. Watch case in accordance with any one of the preceding claims, characterized in that the glass (7) has at the periphery of its lower face a metallized zone arranged in such a way as to mask the interposed ring (14).

5. Watch case according to claim 4, characterized in that the interposed ring (14) is bound by vulcanization directly to said metallized zone of the glass.

6. Watch case according to claim 1, characterized in that said interposed ring (14) is bound by vulcanization to a frosted annular surface of the glass.

7. Watch case according to claim 1, characterized in that said interposed ring (14) is bound by vulcanization directly on a polished surface of the glass.

8. Watch case according to claim 3, characterized in that the case body (16) comprises an annular wall which surrounds the movement (20), which has in its thickness one or more beds (22) through which there pass radial holes (23) intended for the passage of a control stem, and in that the interposed ring (24) of vulcanizable material is integral with a filling (25) of the same material which occupies the said bed or beds (22) so as to constitute a gasket in contact with the stem.

9. Watch case according to claim 1, characterized in that the interposed ring (32) extends between two projecting rims (29, 28) made in one piece on the outside and on the inside with a case body (27), and in that the latter has passages (31) making possible the bringing-in. of the vulcanizable material, the degassing thereof, and its expansion at the time of the accomplishment of the fixing of the glass.

10. Watch case according to claim 1 or claim 2, characterized in that said annular support part is a bezel.

11. Watch case according to any one of the claims 1, 2 or 10, characterized in that said annular glass-support part is of metal.
